# EUROPÄISCHE PATENTSCHRIFT

(11) **EP 1 458 577 B1**
(45) Veröffentlichungstag und Bekanntmachung des Hinweises auf die Patenterteilung: **27.07.2016**
(21) Anmeldenummer: 02796661.3
(22) Anmeldetag: 17.12.2002
(51) Int. Cl.: B42D 25/355

(54) **SICHERHEITSELEMENT UND VERFAHREN SEINER HERSTELLUNG**
SECURITY ELEMENT AND METHOD FOR PRODUCING THE SAME
ELEMENT DE SECURITE ET PROCEDE DE FABRICATION ASSOCIE

(30) Priorität: 21.12.2001 DE 10163380; 12.06.2002 DE 10226116
(43) Veröffentlichungstag der Anmeldung: 22.09.2004
(73) Patentinhaber: Giesecke & Devrient GmbH, 81677 München (DE)
(72) Erfinder: KELLER, Mario, 83358 Seebruck (DE); BURCHARD, Theo, 83052 Götting (DE); HOFFMANN, Lars, 93057 Regensburg (DE)
(86) Internationale Anmeldenummer: PCT/EP2002/014418
(87) Internationale Veröffentlichungsnummer: WO 2003/053714

(56) Entgegenhaltungen:
- EP-A- 0 400 902

## Beschreibung

Die Erfindung betrifft ein Sicherheitselement für Sicherheitspapiere, Banknoten, Ausweiskarten oder dergleichen, sowie ein Sicherheitspapier und ein Wertdokument mit einem derartigen Sicherheitselement. Ferner betrifft die Erfindung Verfahren zur Herstellung des Sicherheitselements bzw. des Sicherheitspapiers und des Wertdokuments mit einem derartigen Sicherheitselement, ein Transfermaterial für die Herstellung von derartigen Sicherheitselementen sowie die Verwendung eines entsprechenden Sicherheitselements bzw. Sicherheitspapiers bzw. Wertdokuments.

In der EP 0 330 733 A1 wird ein Sicherheitsfaden vorgeschlagen, der sowohl visuell als auch maschinell überprüfbar ist. Zu diesem Zweck wird eine lichtdurchlässige Kunststofffolie metallisch beschichtet und diese Beschichtung mit Aussparungen in Form von Zeichen oder Mustern versehen. Außerdem enthält der Sicherheitsfaden in den zu den Aussparungen deckungsgleichen Bereichen farbgebende und/oder lumineszierende Substanzen, durch die sich die Zeichen oder Muster unter geeigneten Lichtbedingungen von der opaken Metallbeschichtung farblich kontrastierend unterscheiden. Als Metallschicht wird vorzugsweise eine Aluminiumschicht verwendet. Dieser Sicherheitsfaden wird als so genannter "Fenstersicherheitsfaden" in Sicherheitspapiere eingebettet, d.h. er wird während der Blattbildung des Sicherheitspapiers quasi in das Papier eingewebt, so dass er in regelmäßigen Abständen an der Oberfläche des Papiers frei zugänglich und nur in den Zwischenbereichen vollständig in das Papier eingebettet ist.

Dieser Sicherheitsfaden genügt bereits einem sehr hohen Sicherheitsstandard. Die durchgehende metallische Beschichtung ermöglicht eine maschinelle Überprüfung der elektrischen Leitfähigkeit, während die Aussparungen als visuelles, für den Betrachter in Transmission gut erkennbares Echtheitsmerkmal dienen. Darüber hinaus weist der Faden ein zusätzliches vom Betrachter nicht ohne weiteres erkennbares Merkmal auf, nämlich die Lumineszenz im Bereich der Aussparungen, die ebenfalls maschinell überprüfbar ist. Bei flüchtiger Betrachtung von Banknoten, die einen derartigen Sicherheitsfaden aufweisen, fällt allerdings in erster Linie der metallische Glanz der Fensterbereiche ins Auge. Dieser Glanz kann durch einfaches Aufkleben von Alufolienelementen imitiert werden. Bei flüchtiger Prüfung allein im Auflicht könnten derartige Fälschungen daher für echte Banknoten gehalten werden.

Aus EP 0 400 902 A1 ist ein Sicherheitspapier für Banknoten, Schecks und dergleichen bekannt, das wenigstens ein längliches Sicherheitselement aufweist, welches in das Papier teilweise eingebettet ist. Das Sicherheitselement ist mit wenigstens zwei Metallbereichen unterschiedlicher Farbe versehen, die sich wiederholende Muster ausbilden können. Hierbei wird ein zweifarbiges Muster derart erzeugt, dass selektiv metallisierte Bereiche auf einer Seite einer Trägerschicht aufgebracht sind, während eine kontinuierliche Metallschicht auf der anderen Seite der Trägerschicht vorgesehen ist. Des Weiteren können auch zwei Metallschichten unterschiedlicher Farbe auf der selben Seite einer Kunststoffschicht angeordnet sein.

Der Erfindung liegt daher die Aufgabe zugrunde, ein Sicherheitselement sowie ein Sicherheitspapier und ein Wertdokument vorzuschlagen, das im Vergleich zum Stand der Technik eine erhöhte Fälschungssicherheit aufweist.

Diese Aufgabe wird durch die Merkmale der unabhängigen Ansprüche gelöst. Weiterbildungen sind Gegenstand der Unteransprüche.

Gemäß der Erfindung weist das Sicherheitselement wenigstens zwei Metallschichten unterschiedlicher Farbe auf, die auf der gleichen Oberfläche des Sicherheitselements nebeneinander angeordnet sind und zumindest bereichsweise direkt aneinander grenzen. Der optische Eindruck eines derartigen Sicherheitselements kann, wenn überhaupt, nur mit sehr hohem Aufwand imitiert werden, insbesondere wenn die verschiedenfarbigen Metallschichten in komplizierten Mustern aufgebracht sind, die eventuell auch noch ineinander verschlungen sind. So kann beispielsweise ein mehrfarbiges metallisches Bildmotiv erzeugt werden, das sich aus verschiedenfarbigen Metallen zusammensetzt. Die Metallschichten sind hierbei auf einer Kunststoffschicht angeordnet, die Bestandteil des Sicherheitselements ist.

Bei den Metallen kann es sich beispielsweise um Aluminium, Chrom, Nickel, Kupfer, Gold, Silber oder andere "Buntmetalle" oder farbige Metalllegierungen handeln. Auch metallisch aussehende Verbindungen, wie das goldfarbene Titannitrid können eingesetzt werden.

Eine weitere Möglichkeit zur Erhöhung der Fälschungssicherheit besteht darin, Metalle mit unterschiedlichen physikalischen Eigenschaften, insbesondere unterschiedlichen magnetischen oder elektrischen Eigenschaften zu verwenden. Beispielsweise Eisen und Aluminium unterscheiden sich sowohl hinsichtlich ihrer Farbe als auch hinsichtlich ihrer magnetischen Eigenschaften. Dieser Unterschied kann messtechnisch erfasst werden und dient daher als maschinell nachweisbares Echtheitsmerkmal.

Die Fälschungssicherheit kann noch zusätzlich erhöht werden, wenn die Metallschichten Aussparungen in Form von alphanumerischen Zeichen, Mustern, Logos oder dergleichen aufweisen.

Bei dem Sicherheitselement kann es sich um einen Sicherheitsfaden handeln, der aus einer selbsttragenden Kunststofffolie besteht, auf welche die verschiedenfarbigen Metallschichten aufgebracht sind. Dieser Sicherheitsfaden kann zumindest teilweise in ein Sicherheitspapier bzw. Sicherheitsdokument eingebracht sein. Es ist allerdings auch denkbar, das Sicherheitselement band- oder etikettenförmig auszubilden und auf der Oberfläche des Sicherheitspapiers bzw. Wertdokuments zu befestigen.

Die Kunststofffolie des Sicherheitselements kann zudem mit Beugungsstrukturen in Form einer Reliefstruktur versehen sein. Die Beugungsstrukturen können beliebige beugungsoptische Strukturen, wie Hologramme oder Gitterstrukturen (z.B. Kinegramme®, Pixelgramme) oder dergleichen sein.

Alternativ kann das Sicherheitselement auch als Transferelement ausgeführt sein. Diese Variante ist besonders vorteilhaft, wenn das Sicherheitselement vollständig auf der Oberfläche des Sicherheitspapiers bzw. Wertdokuments angeordnet ist. In diesem Fall wird der Schichtaufbau des Sicherheitselements auf einer Trägerfolie, üblicherweise einer Kunststofffolie vorbereitet und anschließend in einem Heißprägeverfahren in den gewünschten Umrisskonturen auf das Sicherheitspapier bzw. Wertdokument übertragen.

Auch bei diesem Sicherheitselement kann selbstverständlich in den Schichtaufbau des Sicherheitselements eine Beugungsstruktur integriert werden. Darüber hinaus kann das Sicherheitselement weitere Sicherheitsmerkmale, wie einen Dünnschichtaufbau, ein Druckbild oder Ähnliches aufweisen.

Wird das Sicherheitselement auf der Oberfläche des Sicherheitspapiers bzw. Wertdokuments angeordnet, so kann es beliebige Umrissstrukturen, wie beispielsweise runde, ovale, sternförmige, rechteckige, trapezförmige oder streifenförmige Umrisskonturen aufweisen.

Gemäß einer bevorzugten Ausführungsform weist das Sicherheitspapier bzw. Wertdokument, auf welches das Sicherheitselement aufgebracht wird, eine durchgehende Öffnung auf. Das Sicherheitselement wird hierbei im Bereich der Öffnung angeordnet und überragt diese allseitig. In diesem Fall wird das Sicherheitselement von der Vorder- und der Rückseite überprüfbar. Die unterschiedlichen Metalle sind dabei ebenfalls von beiden Seiten erkennbar und zwar absolut "deckungsgleich". Eine Imitation des Farbeffektes ist bei dieser Ausführungsform deshalb besonders schwierig bzw. völlig auszuschließen.

Die Verwendung des erfindungsgemäßen Sicherheitselements ist jedoch nicht auf den Bereich der Sicherheitsdokumente beschränkt. Das erfindungsgemäße Sicherheitselement lässt sich auch auf dem Gebiet der Produktsicherung zur Fälschungssicherung beliebiger Waren vorteilhaft einsetzen. Hierfür kann das Sicherheitselement zusätzliche diebstahlsichernde Elemente, wie beispielsweise eine Spule oder einen Chip aufweisen. Analoges gilt für das mit einem derartigen Sicherheitselement versehene Sicherheitspapier bzw. Wertdokument.

Das Aufbringen der Metallschichten erfolgt vorzugsweise mit einer Vakuumaufdampfanlage, wobei die einzelnen metallischen Bereiche jeweils über Masken erzeugt werden. Werden mehr als zwei Metallschichten verwendet, so können einzelne der Metallschichten durch das Aufdrucken von Metalleffektfarben oder metallpigmenthaltiger Farben erzeugt werden. Die Erzeugung der Aussparungen in den jeweiligen Metallschichten erfolgt vorzugsweise mit Hilfe eines Waschverfahrens, wie es in der WO 99/13157 beschrieben ist. Die Sicherheitselemente werden dabei als Sicherheitsfolie, die mehrere Nutzen des Sicherheitselements aufweist, vorbereitet. Das Grundmaterial bildet eine selbsttragende, vorzugsweise transparente Kunststofffolie. Diese Kunststofffolie entspricht im Falle von Sicherheitsfäden oder Etiketten der erfindungsgemäßen Kunststoffschicht des Sicherheitselements. Werden die Sicherheitselemente aus einer Prägefolie herausgelöst, so bildet die Kunststofffolie das Trägermaterial dieses Transfermaterials, auf welches die Kunststoffschicht beispielsweise in Form einer Lackschicht aufgebracht ist. In diese Lackschicht oder, im Falle von Sicherheitsfäden oder Etiketten, in die Kunststofffolie können Beugungsstrukturen eingeprägt sein. Die erfindungsgemäße Kunststoffschicht des Sicherheitselements wird in Form der späteren Aussparungen vorzugsweise im Tiefdruck bedruckt. Hierfür wird eine Druckfarbe mit einem hohen Pigmentanteil verwendet, die einen porigen, erhabenen Farbauftrag bildet. Anschließend werden die verschiedenfarbigen Metallschichten gegebenenfalls mit Hilfe von Masken auf die bedruckte Kunststoffschicht aufgedampft. In einem letzten Schritt schließlich wird der Farbauftrag und die darüber liegende Metallschicht durch Auswaschen mit einer Flüssigkeit, eventuell kombiniert mit mechanischer Einwirkung entfernt. Vorzugsweise wird eine wasserlösliche Druckfarbe verwendet, so dass als Flüssigkeit Wasser verwendet werden kann. Damit ist dieses Verfahren sehr umweltfreundlich und erfordert keine besonderen Schutzmaßnahmen. Dieses Verfahren hat ferner den Vorteil, dass die Aussparungen für beide oder mehrere Metallschichten in einem Arbeitsgang erzeugt werden. Das Auswaschen kann durch mechanische Mittel, wie eine rotierende Walze, Bürste oder Ultraschall unterstützt werden.

Die Verwendung von Ätztechniken ist zwar wesentlich aufwändiger, aber im Prinzip ebenfalls möglich. Hier werden zuerst die Metallschichten auf der Kunststoffschicht abgeschieden und anschließend die gesamte Oberfläche bis auf die zu entfernenden Bereiche mit einer schützenden Lackschicht bedruckt. Der gesamte Sicherheitselement-Schichtaufbau wird anschließend durch ein Ätzbad geführt, in dem die nicht abgedeckten Bereiche von der Kunststoffschicht abgelöst werden. Sofern für die unterschiedlichen Metalle unterschiedliche Ätzbäder notwendig sind, muss der Vorgang des Abdeckens bzw. des Eintauchens in ein Ätzbad mit verschiedenen Ätzlösungen wiederholt werden. Zwischen den einzelnen Ätzbädern sind Neutralisations- und Reinigungsbäder vorzusehen, damit die Chemikalien der einzelnen Bäder nicht verunreinigt werden.

Eine weitere Möglichkeit besteht darin, die Aussparungen in den Metallschichten auf galvanischem Wege mittels Elektrolyse zu erzeugen. Hier werden ebenfalls zuerst die Metallschichten auf der Kunststoffschicht abgeschieden und anschließend in den verbleibenden metallischen Bereichen eine Passivierungsschicht aufgedruckt. Der Sicherheitselement-Schichtaufbau wird schließlich durch ein Elektrolysebad geführt, bei dem die Metallschicht als Kathode verwendet wird. Die zu verwendende Elektrolytlösung sowie -spannung ist auf die verwendeten Metalle abzustimmen. Auch hier kann es unter Umständen notwendig sein, verschiedene Elektrolytlösungen für die unterschiedlichen Metalle zu verwenden. Das Prinzip dieses Verfahrens ist dem Fachmann bekannt und wird z.B. in der WO 00/02733 näher erläutert.

Andere Verfahren sind ebenfalls denkbar, wie z.B. mechanisches Entfernen der Metallschichtbereiche öder das Erzeugen der Unterbrechungen mittels Laserstrahlschreiber, Elektronenstrahlerosion oder andere Abtragungsverfahren.

In den metallschichtfreien Zwischenbereichen können lumineszierende Stoffe, flüssigkristalline Stoffe, metallische Druckfarben oder Metallbronzen angeordnet sein und als weiteres Echtheitsmerkmal dienen.

Weitere Ausführungsformen und Vorteile des erfindungsgemäßen Sicherheitselements bzw. Sicherheitspapiers und Wertdokuments werden anhand der Figuren erläutert. Die Darstellungen sind dabei schematisiert und entsprechen nicht den tatsächlichen Größenverhältnissen und Proportionen.

Es zeigen:
- Fig.1: ein erfindungsgemäßes Wertdokument,
- Fig. 2: Querschnitt durch das erfindungsgemäße Wertdokument entlang der Linie A - A,
- Fig. 3: ein erfindungsgemäßes Sicherheitselement in Aufsicht,
- Fig. 4: Schichtaufbau einer Ausführungsform des in Fig. 3 gezeigten Sicherheitselements im Querschnitt,
- Fig. 5: erfindungsgemäßes Transfermaterial im Querschnitt,
- Fig. 6 a - c: Verfahren zur Herstellung eines erfindungsgemäßen Sicherheitselements,
- Fig. 7: weitere Variante des Wertdokuments gemäß Fig.1 im Querschnitt entlang A - A,
- Fig. 8: weitere Ausführungsform eines Sicherheitselements im Querschnitt,
- Fig. 9: weitere Ausführungsform eines Sicherheitselements im Querschnitt,
- Fig. 10: weitere Ausführungsform eines Sicherheitselements in Aufsicht,
- Fig.11a, b: Verfahren zur Herstellung des Sicherheitselements gemäß Fig. 10,
- Fig. 12a, b: Verfahren zur Herstellung eines Sicherheitselements,
- Fig. 13: nach dem Verfahren gemäß Fig. 12 vorgestelltes Sicherheitselement in Aufsicht.

Fig.1 zeigt ein erfindungsgemäßes Wertdokument in Aufsicht. Im gezeigten Beispiel handelt es sich um eine Banknote 1. Diese Banknote weist ein streifenförmiges Sicherheitselement 2 auf, das sich über die gesamte Breite der Banknote 1 erstreckt. Die gesamte dem Betrachter zugewandte Oberfläche des Sicherheitselements 2 ist metallisch, wobei die Bereiche 3, 4 mit unterschiedlich farbigen Metallen belegt sind, die im gezeigten Beispiel jeweils direkt aneinander grenzen und alternierend angeordnet sind.

Bei dem in Fig. 1 dargestellten Sicherheitselement handelt es sich um ein beugungsoptisches Sicherheitselement, das aus einer geprägten Kunststoffschicht und wenigstens einer metallisch reflektierenden Schicht besteht.

Fig. 2 zeigt einen Querschnitt entlang der Linie A - A in Fig. 1. Hier ist die Kunststoffschicht 5 zu erkennen, in welche die Beugungsstruktur 6 eingebracht ist. Darunter sind direkt aneinander grenzend die unterschiedlich farbigen Metallschichten 3, 4 alternierend angeordnet. Im gezeigten Beispiel sind die Schichten des Sicherheitselements über eine Kleberschicht 30 am Wertdokument befestigt.

Fig. 3 zeigt eine weitere Ausführungsform eines erfindungsgemäßen Sicherheitselements in Aufsicht. Hier sind in den verschiedenen metallischen Bereichen 3, 4 zusätzliche Aussparungen 7, 8 angeordnet. Hierbei kann es sich um beliebige Zeichen, alphanumerische Zeichen, Muster, Logos oder dergleichen handeln. Ferner grenzen lediglich die metallischen Bereiche 3,4 direkt aneinander. Zwischen den metallischen Bereichen 4 und 9 befindet sich eine größere nichtmetallische Lücke 12. Der ebenfalls metallische Bereich 9 kann dabei mit einem Metall belegt sein, das eine dritte Eigenfarbe aufweist, die von den Eigenfarben der Metalle in den Bereichen 3, 4 abweicht.
Bei dem in Fig. 3 dargestellten Sicherheitselement kann es sich beispielsweise um einen Sicherheitsfaden 10 handeln, wie er in Fig. 4 im Querschnitt gezeigt ist. Der Sicherheitsfaden 10 besteht aus einer vorzugsweise transparenten Trägerfolie 11, auf welcher die unterschiedlich farbigen Metallschichten 3, 4, 9 angeordnet sind.

Das gleiche Erscheinungsbild wie in Fig. 3 dargestellt kann jedoch auch ein Transfermaterial aufweisen, welches zur Erzeugung von Sicherheitselementen auf Sicherheitspapieren, Wertdokumenten oder dergleichen benutzt wird. Dieses Transfermaterial 13 besteht aus einer Trägerfolie 14, auf die eine Kunststoffschicht 15 aufgebracht ist. In diese Kunststoffschicht 15 sind Beugungsstrukturen 6 in Form einer Reliefstruktur eingebracht. Darüber sind die verschiedenfarbigen Metallschichten 3, 4, 9 angeordnet. Schließlich weist das Transfermaterial 13 noch eine optionale Klebstoffschicht 16 auf, die beim Übertrag auf das entsprechende Sicherheitspapier bzw. Wertdokument mittels Wärme und Druck in den zu übertragenden Bereichen aktiviert wird, um die entsprechenden Metallschichten 3, 4, 9 sowie die Kunststoffschicht 15 auf dem Sicherheitspapier bzw. Wertdokument zu befestigen. In einem letzten Schritt wird die Trägerfolie 14 abgezogen.

In den Aussparungen 7, 8 und der Lücke 12 grenzt die Klebstoffschicht 16 direkt an die Beugungsstruktur 6. Haben die Klebstoffschicht 16 und die Kunststoffschicht 15 einen sehr ähnlichen Brechungsindex, so ist die Beugungsstruktur 6 in diesen Bereichen nicht mehr zu erkennen.

Sofern es die spezielle Anwendung des Sicherheitselements erfordert, kann auf das Abziehen der Trägerfolie verzichtet werden. Die Trägerfolie kann dabei durch zusätzliche Maßnahmen mit guten Haftungseigenschaften ausgestattet werden.

Soll der in Fig. 4 dargestellte Sicherheitsfaden ebenfalls eine Beugungsstruktur aufweisen, so kann diese in die Trägerfolie 11 oder eine separate, zwischen Trägerfolie 11 und den Metallschichten 3,4 angeordnete Kunststoffschicht eingebracht werden.

In Fig. 6 wird das Verfahren zur Herstellung eines erfindungsgemäßen Sicherheitselements, dessen Metallschichten bereichsweise mit Aussparungen versehen sind, schematisch dargestellt. Das Verfahren wird exemplarisch für Sicherheitsfäden bzw. Etiketten erläutert, kann aber selbstverständlich bei Sicherheitselementen mit anderen Schichtfolgen in analoger Weise verwendet werden. Die Sicherheitselemente werden vorzugsweise als Sicherheitsfolie hergestellt, die mehrere Nutzen des Sicherheitselements aufweist. Ausgangspunkt im hier dargestellten Beispiel bildet eine selbsttragende Kunststofffolie 17. Diese wird, wie in Fig. 6a) gezeigt, in einem ersten Schritt in den Bereichen, in welchen später die Aussparungen vorliegen sollen, mit einer stark pigmenthaltigen Druckfarbe 18 bedruckt, so dass ein großporiger Aufdruck entsteht. Anschließend werden die unterschiedlich farbigen Metallschichten 3, 4 in der gewünschten Form über die gesamte bedruckte Kunststofffolie 17 aufgebracht. Hierfür wird vorzugsweise ein Vakuumdampfverfahren verwendet, bei welchem die einzelnen Metalle 3, 4 nacheinander über Masken auf die Kunststofffolie 17 aufgedampft werden. Im Bereich des Aufdrucks 18 bildet sich aufgrund der porösen Oberflächenstruktur der Druckfarbe keine zusammenhängende Metallschicht aus. Das mit den Metallschichten 3, 4 versehene Zwischenprodukt ist in Fig. 6b) dargestellt.

Da sich im Bereich des Aufdrucks 18 keine geschlossene Metalloberfläche bildet, kann der Aufdruck 18 und die in diesem Bereich vorhandene Metallschicht 3 bzw. 4 nahezu mühelos durch Auswaschen entfernt werden. Vorzugsweise wird für das Auswaschen Wasser verwendet. Unter Umständen kann es nötig sein, zusätzlich Bürsten zu verwenden, die für ein vollständiges Entfernen des Aufdrucks 18 sorgen. Das Endprodukt zeigt Fig. 6c). Die Metallschichten 3, 4 weisen die Aussparungen 7,8 auf. Die Sicherheitsfolie kann schließlich in Sicherheitselemente der gewünschten Form geschnitten werden.

Das Waschverfahren bietet den Vorteil, dass scharfe und definierte Kantenkonturen erreicht werden, so dass mit Hilfe dieses Verfahrens auch sehr feine hoch aufgelöste Zeichen oder Muster in den Metallschichten erzeugt werden können.

Die folgenden Ausführungsformen der Figuren 7 bis 13 sind nicht Teil der Erfindung, sondern dienen lediglich dazu, das Verständnis der Erfindung zu erleichtern.

Fig. 7 zeigt eine entsprechende Ausführungsform des in Fig. 1 dargestellten Wertdokuments im Querschnitt entlang der Linie A - A. In diesem Fall ist das Sicherheitsdokument 1 im Bereich des Sicherheitselements 2 mit einer vollflächigen Metallschicht 4 und einer nur bereichsweise vorgesehenen Metallschicht 3 versehen, so dass die Metallschicht 4 in den Bereichen 7 erkennbar ist. Die Aussparungen 7 können dabei ebenfalls mit dem bereits anhand von Fig. 6 beschriebenen "Waschverfahren" erzeugt werden. Dieses Verfahren bietet sich insbesondere an, wenn die verschiedenfarbigen Metallschichten 3, 4 auf einem separaten Träger vorbereitet und anschließend auf das Wertdokument bzw. das Dokumentensubstrat übertragen werden. Beliebige andere Verfahren zur Erzeugung der Aussparungen können selbstverständlich ebenfalls eingesetzt werden. Besonders zu erwähnen ist in diesem Zusammenhang auch das Abtragverfahren mittels eines Laserstrahls. Hierbei werden die Metallschichten 3, 4 zuerst vollflächig auf dem Wertdokument bzw. einem Träger aufgebracht. Anschließend wird die Metallschicht 3 im Bereich der Aussparungen 7 mit einem Laserstrahl beaufschlagt, der die Metallschicht 3 in diesen Bereichen entfernt, ohne die Metallschicht 4 zu beschädigen.

Die Fig. 8 und 9 zeigen weitere Ausführungsformen des Sicherheitselements, das mit drei verschiedenfarbigen Metallschichten versehen ist. Diese Variante eignet sich insbesondere für die Anwendung als Sicherheitsfaden, ist hierauf jedoch nicht beschränkt.

Bei dem in Fig. 8 dargestellten Sicherheitsfaden 10 wird die Trägerfolie 11 vollflächig mit einer Metallschicht 9, die eine erste Farbe aufweist, versehen. Darüber sind die Metallschichten 3 und 4 aufgebracht, deren Eigenfarbe sich von der Metallschicht 9 unterscheidet. Die Metallschichten 3 und 4 sind lediglich bereichsweise vorgesehen und können deckungsgleiche Aussparungen 19 aufweisen, in welchen die Metallschicht 9 sichtbar ist. Zusätzlich kann die Metallschicht 3 Aussparungen 7 aufweisen, in welchen die Metallschicht 4 sichtbar ist.

In Fig. 9 ist eine Ausführungsform dargestellt, bei welcher die Metallschicht 9 auf der gegenüberliegenden Oberfläche der Trägerfolie 11 angeordnet ist. Im hier gezeigten Beispiel weist auch die Metallschicht 9 Aussparungen 20 auf. Im hier gezeigten Beispiel kann die Metallschicht 9 auch aus dem gleichen Material wie eine der Metallschichten 3, 4 bestehen. Sofern auch die Metallschicht 9 zumindest bereichsweise eine besondere Eigenfarbe aufweisen soll, kann sie mit einer transparenten Farblackschicht 21 bedruckt werden.

Fig. 10 zeigt eine weitere Ausführungsform eines Sicherheitselements in Aufsicht. Das Sicherheitselement weist in diesem Fall zwei unterschiedlich farbige Metallschichten 3, 4 sowie ein weiteres Druckbild 22 auf, die passerhaltig zueinander angeordnet sind. Die Erzeugung eines derartigen Sicherheitselements erfolgt vorzugsweise im bereits beschriebenen Waschverfahren.

Hierfür wird ein Schichtaufbau, wie er in Fig.11a dargestellt ist, auf einem Trägermaterial 25 vorbereitet. Dabei wird in einem ersten Schritt die Metallschicht 4 vollflächig auf das Trägermaterial 25 aufgebracht. In einem nächsten Verfahrensschritt wird das Druckbild 22 aufgedruckt. Vorzugsweise überlappend und in jedem Fall passerhaltig zum Druckbild 22 wird die Waschfarbe 18 aufgebracht. Dieser Schichtaufbau wird schließlich in einem weiteren Aufdampfschritt vollflächig mit der Metallschicht 3 bedampft. Während des Waschvorgangs wird die Waschfarbe 18 entfernt und damit die von dieser Waschfarbe abgedeckten Bereiche des Druckbildes 22 sowie der Metallschicht 4 freigelegt. Diesen Schichtaufbau im Querschnitt zeigt die Fig. 11b.

Um Passerprobleme zu vermeiden, kann es unter Umständen auch sinnvoll sein, das Druckbild 22 im Randbereich über der Waschfarbe 18 anzuordnen, wie in Fig. 12a dargestellt. Beim Waschvorgang wird die Waschfarbe gelöst und teilweise mechanisch entfernt, wobei die darüber liegende Druckfarbe mit entfernt wird. Auf diese Weise können ineinander geschachtelte Flächen unterschiedlicher metallischer Farbe erzeugt werden, die zusätzlich passerhaltig zu anderen farbigen Druckbildern angeordnet sein können. Alternativ kann das Druckbild 22 jedoch auch unter der Waschfarbe angeordnet sein.

Fig. 13 zeigt ein derartiges Sicherheitselement nach dem Waschvorgang in Aufsicht. Hier sind drei kreisförmige Bereiche konzentrisch zueinander angeordnet. Im innersten Bereich ist das Druckbild 22 angeordnet. Das Druckbild 22 wird von einem kreisförmigen Bereich der Metallschicht 3, die eine erste Eigenfarbe aufweist, umgeben. Diese wiederum wird von einem ebenfalls kreisförmigen Bereich mit der Metallschicht 4 umschlossen. Der gesamte die Metallschicht 4 umgebende Bereich wird wiederum von der Metallschicht 3 gebildet.

Das Druckbild 22 kann in den gezeigten Ausführungsbeispielen lediglich aus einer Farbschicht bestehen oder auch ein kompliziertes mehrfarbiges Druckbild darstellen. Für dieses Druckbild können auch beliebige Druckfarben, wie UV-härtbare Druckfarben, Metalleffektfarben oder Druckfarben mit lumineszierenden oder optisch variablen Pigmentzusätzen, verwendet werden.

Ebenso sind die Umrissformen der dargestellten Metallschichten bzw. Druckbilder nicht auf die gezeigten einfachen geometrischen Formen beschränkt. Beliebige komplizierte Motive sind hier möglich. Dabei können die verschiedenen Metallschichten auch durch demetallisierte bzw. nicht metallisierte Bereiche getrennt sein

Ebenso können die gezeigten Ausführungsformen mit beliebigen weiteren Sicherheitsmerkmalen, wie beispielsweise Beugungsstrukturen oder flüssigkristallinen Schichten, kombiniert werden.

Schließlich lassen sich die gezeigten Schichtfolgen auch auf beliebige Ausführungsformen des verwendeten Sicherheitselements übertragen. So können die anhand von Sicherheitsfäden dargestellten Schichtfolgen in analoger Weise auf Transfermaterialien oder Etikettenmaterialien und umgekehrt übertragen werden.

## Patentansprüche

1. Sicherheitselement (2) für Sicherheitspapiere, Banknoten, Ausweiskarten oder dergleichen, mit wenigstens einer Kunststoffschicht (5), auf welcher wenigstens zwei Metallschichten (3, 4) unterschiedlicher Farbe derart auf der selben Seite der Kunststoffschicht (5) angeordnet sind, dass zwei unterschiedliche Farben visuell erkennbar sind, **dadurch gekennzeichnet, dass** die Metallschichten (3, 4) nebeneinander angeordnet sind und dass die Metallschichten (3, 4) zumindest bereichsweise aneinander grenzen.

2. Sicherheitselement (2) nach Anspruch 1, **dadurch gekennzeichnet, dass** wenigstens eine der Metallschichten (3, 4) Aussparungen (7, 8) in Form von alphanumerischen Zeichen, Mustern, Logos oder dergleichen aufweist.

3. Sicherheitselement (2) nach wenigstens einem der Ansprüche 1 bis 2, **dadurch gekennzeichnet, dass** eine dritte Metallschicht (9) mit einer dritten Farbe vorgesehen ist, die ebenfalls auf der gleichen Oberfläche der Kunststoffschicht (5) angeordnet ist.

4. Sicherheitselement (2) nach wenigstens einem der Ansprüche 1 bis 3, **dadurch gekennzeichnet, dass** die Metalle unterschiedliche physikalische Eigenschaften aufweisen, die maschinell prüfbar sind.

5. Sicherheitselement (2) nach wenigstens einem der Ansprüche 1 bis 4, **dadurch gekennzeichnet, dass** wenigstens eine der Metallschichten (3, 4, 9) semitransparent ist.

6. Sicherheitselement (2) nach wenigstens einem der Ansprüche 1 bis 5, **dadurch gekennzeichnet, dass** die Kunststoffschicht (5) eine Beugungsstruktur (6) in Form einer Reliefstruktur aufweist.

7. Sicherheitselement (2) nach wenigstens einem der Ansprüche 1 bis 6, **dadurch gekepnzeichnet,** dass die Kunststoffschicht (5) eine selbsttragende Kunststofffolie (11) ist.

8. Sicherheitselement (2) nach wenigstens einem der Ansprüche 1 bis 6, **dadurch gekennzeichnet, dass** die Kunststoffschicht (15) auf einem Trägermaterial (14) angeordnet ist.

9. Sicherheitselement (2) nach wenigstens einem der Ansprüche 1 bis 6 und 8, **dadurch gekennzeichnet, dass** das Sicherheitselement (2) ein Transferelement (13) ist.

10. Sicherheitselement (2) nach wenigstens einem der Ansprüche 1 bis 7, **dadurch gekennzeichnet, dass** das Sicherheitselement (2) ein selbsttragendes Etikett ist.

11. Sicherheitselement (2) nach wenigstens einem der Ansprüche 1 bis 10, **dadurch gekennzeichnet, dass** das Sicherheitselement (2) runde, ovale, sternförmige, rechteckige, trapezförmige oder streifenförmige Umrisskonturen aufweist.

12. Sicherheitselement (2) nach wenigstens einem der Ansprüche 1 bis 8, **dadurch gekennzeichnet, dass** das Sicherheitselement (2) ein Sicherheitsfaden (10) ist.

13. Sicherheitspapier für die Herstellung von Wertdokumenten, **dadurch gekennzeichnet, dass** es wenigstens ein Sicherheitselement (2) gemäß wenigstens einem der Ansprüche 1 bis 12 aufweist.

14. Sicherheitspapier nach Anspruch 13, **dadurch gekennzeichnet, dass** das Sicherheitselement (2) ein Sicherheitsfaden (10) ist, der zumindest teilweise in das Sicherheitspapier eingebettet ist.

15. Sicherheitspapier nach Anspruch 14, **dadurch gekennzeichnet, dass** das Sicherheitspapier eine durchgehende Öffnung aufweist, wobei das Sicherheitselement (2) im Bereich der Öffnung angeordnet ist und diese allseitig überragt.

16. Sicherheitspapier nach Anspruch 13, **dadurch gekennzeichnet, dass** das Sicherheitselement (2) ein Transferelement ist, das auf die Oberfläche des Sicherheitspapiers aufgebracht ist.

17. Sicherheitspapier nach Anspruch 16, **dadurch gekennzeichnet, dass** das Sicherheitselement (2) runde, ovale, sternförmige, rechteckige, trapezförmige oder streifenförmige Umrisskonturen aufweist.

18. Wertdokument, wie eine Banknote, Ausweiskarte oder dergleichen, **dadurch gekennzeichnet, dass** es wenigstens ein Sicherheitselement (2) gemäß wenigstens einem der Ansprüche 1 bis 12 aufweist.

19. Transfermaterial für die Herstellung von Sicherheitselementen (2), das eine Trägerfolie und wenigstens eine Kunststoffschicht (15) aufweist, auf welcher wenigstens zwei Metallschichten (3, 4) unterschiedlicher Farbe auf der gleichen Oberfläche der Kunststoffschicht (15) angeordnet sind, **dadurch gekennzeichnet, dass** die Metallschichten (3,4) nebeneinander angeordnet sind und zumindest bereichsweise aneinander grenzen.

20. Transfermaterial nach Anspruch 19, **dadurch gekennzeichnet, dass** die Kunststoffschicht (15) eine Beugungsstruktur (6) in Form einer Reliefstruktur aufweist.

21. Verwendung eines Sicherheitselements (2) gemäß wenigstens einem der Ansprüche 1 bis 12 für die Fälschungssicherung von Waren beliebiger Art.

22. Verwendung eines Sicherheitspapiers gemäß wenigstens einem der Ansprüche 13 bis 17 für die Fälschungssicherung von Waren beliebiger Art.

23. Verwendung eines Wertdokuments gemäß Anspruch 18 für die Fälschungssicherung von Waren beliebiger Art.

24. Verfahren zur Herstellung eines Sicherheitselements (2) für Sicherheitspapiere, Banknoten, Ausweiskarten oder dergleichen, mit wenigstens einer Kunststoffschicht (5), auf welcher wenigstens zwei Metallschichten (3,4) unterschiedlicher Farbe angeordnet sind, wobei die Metallschichten (3,4) Aussparungen (7, 8) in Form von alphanumerischen Zeichen, Mustern, Logos oder dergleichen aufweisen, **gekennzeichnet durch** folgende Schritte:
a) Bereitstellen der Kunststoffschicht (5) in Form einer selbsttragenden Kunststofffolie (17) oder eines Trägermaterials (14) auf welcher die Kunststoffschicht (5) angeordnet ist;
b) Bedrucken der Kunststoffschicht (5) mit alphanumerischen Zeichen, Mustern, Logos oder dergleichen;
c) Verwendung einer Druckfarbe mit einem hohen Pigmentanteil;
d) Trocknen der Druckfarbe zur Bildung eines porigen, erhabenen Farbauftrags;
e) Aufbringen der Metallschichten (3, 4) unterschiedlicher Farbe nebeneinander auf der gleichen Seite der bedruckten Kunststoffschicht (5), so dass sie zumindest bereichsweise aneinander grenzen;
f) Entfernen des Farbauftrags und der darüber liegenden bzw. in den Farbauftrag eingedrungenen Metallschichten **durch** Auswaschen mit einer Flüssigkeit, eventuell kombiniert mit mechanischer Einwirkung;
g) Trocknen und gegebenenfalls Zuschneiden der Kunststofffolie bzw. des Trägermaterials.

25. Verfahren nach Anspruch 24, **dadurch gekennzeichnet, dass** die Metallschichten (3,4) durch Aufdampfen mit Hilfe von Masken aufgebracht werden.

26. Verfahren nach Anspruch 24 oder 25, **dadurch gekennzeichnet, dass** vor Schritt b) eine Metallschicht (9) aufgebracht wird.

27. Verfahren nach wenigstens einem der Ansprüche 24 bis 26, **dadurch gekennzeichnet, dass** die Kunststofffolie (17) bzw. das Trägermaterial (14) in Form eines endlosen Bandes bereitgestellt wird und das Verfahren kontinuierlich durchgeführt wird.

28. Verfahren nach wenigstens einem der Ansprüche 24 bis 27, **dadurch gekennzeichnet, dass** die Druckfarbe wasserlöslich ist und zum Auswaschen Wasser verwendet wird.

29. Verfahren nach wenigstens einem der Ansprüche 24 bis 28, **dadurch gekennzeichnet, dass** das Bedrucken der Kunststoffschicht (5) im Tiefdruck erfolgt.

30. Verfahren nach wenigstens einem der Ansprüche 24 bis 29, **dadurch gekennzeichnet, dass** die Kunststoffschicht (5) in Schritt a) in Form einer endlosen Kunststofffolie bereitgestellt wird und in Schritt g) zu Sicherheitsfäden vorbestimmter Breite geschnitten wird.

31. Verfahren nach wenigstens einem der Ansprüche 24 bis 29, **dadurch gekennzeichnet, dass** die Kunststoffschicht (5) in Schritt a) auf einem speziell präparierten Trägermaterial angeordnet wird, um ein Transfermaterial (13) zu bilden, das in Schritt g) in Streifen vorgegebener Breite geschnitten wird.

32. Verfahren nach wenigstens einem der Ansprüche 24 bis 31, **dadurch gekennzeichnet, dass** in die Kunststoffschicht (5) vor Schritt b) eine Beugungsstruktur (6) eingeprägt wird.

33. Verfahren zur Herstellung eines Sicherheitspapiers für die Herstellung von Wertdokumenten, **dadurch gekennzeichnet, dass** während der Herstellung des Sicherheitspapiers ein Sicherheitselement (2) in Form eines Sicherheitsfadens (10) eingebettet wird, das nach wenigstens einem der Ansprüche 24 bis 32 hergestellt wird.

34. Verfahren zur Herstellung eines Sicherheitspapiers für Wertdokumente, **dadurch gekennzeichnet, dass** auf die Oberfläche des fertigen Sicherheitspapiers ein Sicherheitselement (2), hergestellt gemäß wenigstens einem der Ansprüche 24 bis 32, aufgebracht wird.

35. Verfahren nach Anspruch 34, **dadurch gekennzeichnet, dass** in das Sicherheitspapier während der Papierherstellung eine Öffnung eingebracht wird, die anschließend zumindest einseitig mit dem Sicherheitselement (2) verschlossen wird.

## Claims

1. A security element (2) for security papers, bank notes, ID cards or the like, having at least one plastic layer (5) on which at least two metal layers (3, 4) of different color are so disposed on the same side of the plastic layer (5) that two different colors are visually recognizable, **characterized in that** the metal layers (3, 4) are disposed side by side, and that the metal layers (3, 4) are mutually adjacent at least in certain areas.

2. The security element (2) according to claim 1, **characterized in that** at least one of the metal layers (3, 4) has gaps (7, 8) in the form of alphanumeric characters, patterns, logos or the like.

3. The security element (2) according to at least one of claims 1 to 2, **characterized in that** a third metal layer (9) with a third color is provided that is likewise disposed on the same surface of the plastic layer (5).

4. The security element (2) according to at least one of claims 1 to 3, **characterized in that** the metals have different physical properties that are testable by machine.

5. The security element (2) according to at least one of claims 1 to 4, **characterized in that** at least one of the metal layers (3, 4, 9) is semitransparent.

6. The security element (2) according to at least one of claims 1 to 5, **characterized in that** the plastic layer (5) has a diffraction structure (6) in the form of a relief structure.

7. The security element (2) according to at least one of claims 1 to 6, **characterized in that** the plastic layer (5) is a self-supporting plastic foil (11).

8. The security element (2) according to at least one of claims 1 to 6, **characterized in that** the plastic layer (15) is disposed on a carrier material (14).

9. The security element (2) according to at least one of claims 1 to 6 and 8, **characterized in that** the security element (2) is a transfer element (13).

10. The security element (2) according to at least one of claims 1 to 7, **characterized in that** the security element (2) is a self-supporting label.

11. The security element (2) according to at least one of claims 1 to 10, **characterized in that** the security element (2) has round, oval, star-shaped, rectangular, trapezoidal or strip-shaped contours.

12. The security element (2) according to at least one of claims 1 to 8, **characterized in that** the security element (2) is a security thread (10).

13. A security paper for producing value documents, **characterized in that** it has at least one security element (2) according to at least one of claims 1 to 12.

14. The security paper according to claim 13, **characterized in that** the security element (2) is a security thread (10) at least partly embedded in the security paper.

15. The security paper according to claim 14, **characterized in that** the security paper has a through opening, the security element (2) being disposed in the area of the opening and protruding beyond it on all sides.

16. The security paper according to claim 13, **characterized in that** the security element (2) is a transfer element applied to the surface of the security paper.

17. The security paper according to claim 16, **characterized in that** the security element (2) has round, oval, star-shaped, rectangular, trapezoidal or strip-shaped contours.

18. A value document, such as a bank note, ID card or the like, **characterized in that** it has at least one security element (2) according to at least one of claims 1 to 12.

19. A transfer material for producing security elements (2) that has a carrier foil and at least one plastic layer (15) on which at least two metal layers (3, 4) of different color are disposed on the same surface of the plastic layer (15), **characterized in that** the metal layers (3, 4) are disposed side by side and are mutually adjacent at least in certain areas.

20. The transfer material according to claim 19, **characterized in that** the plastic layer (15) has a diffraction structure (6) in the form of a relief structure.

21. Use of a security element (2) according to at least one of claims 1 to 12 for protecting goods of any type from forgery.

22. Use of a security paper according to at least one of claims 13 to 17 for protecting goods of any type from forgery.

23. Use of a value document according to claim 18 for protecting goods of any type from forgery.

24. A method for producing a security element (2) for security papers, bank notes, ID cards or the like, having at least one plastic layer (5) on which at least two metal layers (3, 4) of different color are disposed, the metal layers (3, 4) having gaps (7, 8) in the form of alphanumeric characters, patterns, logos or the like, **characterized by** the following steps:
a) providing the plastic layer (5) in the form of a self-supporting plastic foil (17) or of a carrier material (14) on which the plastic layer (5) is disposed;
b) printing the plastic layer (5) with alphanumeric characters, patterns, logos or the like;
c) using a printing ink with a high pigment content;
d) drying the printing ink to form a pored, raised inking;
e) applying the metal layers (3, 4) of different color side by side on the same side of the printed plastic layer (5), so that they are mutually adjacent at least in certain areas;
f) removing the inking and the metal layers thereabove or penetrating the inking, by washing out with a fluid, possibly combined with mechanical action;
g) drying and cutting the plastic foil or carrier material to size, where applicable.

25. The method according to claim 24, **characterized in that** the metal layers (3, 4) are applied by vapor-depositing with the aid of masks.

26. The method according to claim 24 or 25, **characterized in that** before step b) a metal layer (9) is applied.

27. The method according to at least one of claims 24 to 26, **characterized in that** the plastic foil (17) or carrier material (14) is provided in the form of an endless band and the method is performed continuously.

28. The method according to at least one of claims 24 to 27, **characterized in that** the printing ink is water-soluble and water is used for washing out.

29. The method according to at least one of claims 24 to 28, **characterized in that** the printing of the plastic layer (5) is done by gravure printing.

30. The method according to at least one of claims 24 to 29, **characterized in that** the plastic layer (5) is provided in step a) in the form of an endless plastic foil and cut in step g) into security threads of predetermined width.

31. The method according to at least one of claims 24 to 29, **characterized in that** the plastic layer (5) is disposed in step a) on a specially prepared carrier material to form a transfer material (13) that is cut in step g) into strips of predetermined width.

32. The method according to at least one of claims 24 to 31, **characterized in that** a diffraction structure (6) is embossed into the plastic layer (5) before step b).

33. A method for producing a security paper for producing value documents, **characterized in that** during the production of the security paper a security element (2) in the form of a security thread (10) is embedded, said element being produced according to at least one of claims 24 to 32.

34. A method for producing a security paper for value documents, **characterized in that** a security element (2) produced according to at least one of claims 24 to 32 is applied to the surface of the finished security paper.

35. The method according to claim 34, **characterized in that** there is formed in the security paper during papermaking an opening which is thereupon closed with the security element (2) at least on one side.

## Revendications

1. Élément de sécurité (2) pour papiers de sécurité, billets de banque, cartes d'identification ou objets similaires, comprenant au moins une couche en matière plastique (5) sur laquelle au moins deux couches métalliques (3, 4) de différente couleur sont agencées de telle façon sur la même face de la couche en matière plastique (5) que deux couleurs différentes sont visuellement reconnaissables, **caractérisé en ce que** les couches métalliques (3, 4) sont appliquées de manière juxtaposée et **en ce que** les couches métalliques (3, 4) sont, au moins par endroits, adjacentes entre elles.

2. Élément de sécurité (2) selon la revendication 1, **caractérisé en ce qu'**au moins une des couches métalliques (3, 4) comporte des évidements (7, 8) sous forme de caractères alphanumériques, motifs, logos ou figures similaires.

3. Élément de sécurité (2) selon au moins une des revendications de 1 à 2, **caractérisé en ce qu'**une troisième couche métallique (9) ayant une troisième couleur est prévue, laquelle est aussi agencée sur la même surface de la couche en matière plastique (5).

4. Élément de sécurité (2) selon au moins une des revendications de 1 à 3, **caractérisé en ce que** les métaux présentent différentes propriétés physiques pouvant être examinées à la machine.

5. Élément de sécurité (2) selon au moins une des revendications de 1 à 4, **caractérisé en ce qu'**au moins une des couches métalliques (3, 4, 9) est semi-transparente.

6. Élément de sécurité (2) selon au moins une des revendications de 1 à 5, **caractérisé en ce que** la couche en matière plastique (5) comporte une structure de diffraction (6) sous forme d'une structure en relief.

7. Élément de sécurité (2) selon au moins une des revendications de 1 à 6, **caractérisé en ce que** la couche en matière plastique (5) est un film en matière plastique (11) autoportant.

8. Élément de sécurité (2) selon au moins une des revendications de 1 à 6, **caractérisé en ce que** la couche en matière plastique (15) est agencée sur un matériau support (14).

9. Élément de sécurité (2) selon au moins une des revendications de 1 à 6 et 8, **caractérisé en ce que** l'élément de sécurité (2) est un élément de transfert (13).

10. Élément de sécurité (2) selon au moins une des revendications de 1 à 7, **caractérisé en ce que** l'élément de sécurité (2) est une étiquette autoportante.

11. Élément de sécurité (2) selon au moins une des revendications de 1 à 10, **caractérisé en ce que** l'élément de sécurité (2) présente des contours de profil ronds, ovales, en étoile, rectangulaires, trapézoïdaux ou en rubans.

12. Élément de sécurité (2) selon au moins une des revendications de 1 à 8, **caractérisé en ce que** l'élément de sécurité (2) est un fil de sécurité (10).

13. Papier de sécurité destiné à la fabrication de documents de valeur, **caractérisé en ce qu'**il comporte au moins un élément de sécurité (2) conformément à au moins une des revendications de 1 à 12.

14. Papier de sécurité selon la revendication 13, **caractérisé en ce que** l'élément de sécurité (2) est un fil de sécurité (10) encastré au moins partiellement dans le papier de sécurité.

15. Papier de sécurité selon la revendication 14, **caractérisé en ce que** le papier de sécurité comporte une ouverture en continu, l'élément de sécurité (2) étant agencé dans la zone de l'ouverture et dépassant de tous les côtés cette dernière.

16. Papier de sécurité selon la revendication 13, **caractérisé en ce que** l'élément de sécurité (2) est un élément de transfert appliqué sur la surface du papier de sécurité.

17. Papier de sécurité selon la revendication 16, **caractérisé en ce que** l'élément de sécurité (2) présente des contours de profil ronds, ovales, en étoile, rectangulaires, trapézoïdaux ou en rubans.

18. Document de valeur tel que billet de banque, carte d'identification ou objet similaire, **caractérisé en ce qu'**il comporte au moins un élément de sécurité (2) conformément à au moins une des revendications de 1 à 12.

19. Matériau de transfert destiné à la fabrication d'éléments de sécurité (2), lequel comporte un film support et au moins une couche en matière plastique (15) sur laquelle au moins deux couches métalliques (3, 4) de différente couleur sont agencées sur la même surface de la couche en matière plastique (15), **caractérisé en ce que** les couches métalliques (3, 4) sont juxtaposées et sont, au moins par endroits, adjacentes entre elles.

20. Matériau de transfert selon la revendication 19, **caractérisé en ce que** la couche en matière plastique (15) comporte une structure de diffraction (6) sous forme d'une structure en relief.

21. Utilisation d'un élément de sécurité (2) selon au moins une des revendications de 1 à 12 pour la sécurisation contre la contrefaçon de n'importe quelles marchandises.

22. Utilisation d'un papier de sécurité selon au moins une des revendications de 13 à 17 pour la sécurisation contre la contrefaçon de n'importe quelles marchandises.

23. Utilisation d'un document de valeur selon la revendication 18 pour la sécurisation contre la contrefaçon de n'importe quelles marchandises.

24. Procédé de fabrication d'un élément de sécurité (2) pour papiers de sécurité, billets de banque, cartes d'identification ou objets similaires, comprenant au moins une couche en matière plastique (5) sur laquelle au moins deux couches métalliques (3, 4) de différente couleur sont agencées, les couches métalliques (3, 4) comportant des évidements (7, 8) sous forme de caractères alphanumériques, motifs, logos ou figures similaires, **caractérisé par** les étapes suivantes:
a) mise à disposition de la couche en matière plastique (5) sous forme d'un film en matière plastique (17) autoportant ou d'un matériau support (14) sur lequel la couche en matière plastique (5) est agencée;
b) impression de la couche en matière plastique (5) avec des caractères alphanumériques, motifs, logos ou figures similaires;
c) utilisation d'une encre d'impression à haute teneur en pigments;
d) séchage de l'encre d'impression de manière à obtenir un dépôt d'encre à pores et saillant;
e) application des couches métalliques (3, 4) de différente couleur de manière juxtaposée sur la même face de la couche en matière plastique (5) imprimée, de telle façon qu'elles sont, au moins par endroits, adjacentes entre elles;
f) enlèvement du dépôt d'encre et des couches métalliques se trouvant par-dessus ou ayant pénétré dans le dépôt d'encre, par lavage avec un liquide, éventuellement en combinaison avec une action mécanique;
g) séchage et, le cas échéant, découpe du film en matière plastique ou du matériau support.

25. Procédé selon la revendication 24, **caractérisé en ce que** les couches métalliques (3, 4) sont appliquées par dépôt en phase vapeur à l'aide de masques.

26. Procédé selon la revendication 24 ou 25, **caractérisé en ce que**, avant l'étape b), une couche métallique (9) est appliquée.

27. Procédé selon au moins une des revendications de 24 à 26, **caractérisé en ce que** le film en matière plastique (17) ou le matériau support (14) est mis à disposition sous forme d'une bande sans fin et **en ce que** le procédé est exécuté continûment.

28. Procédé selon au moins une des revendications de 24 à 27, **caractérisé en ce que** l'encre d'impression est hydrosoluble et que, pour le lavage, c'est de l'eau qui est utilisée.

29. Procédé selon au moins une des revendications de 24 à 28, **caractérisé en ce que** l'impression de la couche en matière plastique (5) a lieu par impression en creux.

30. Procédé selon au moins une des revendications de 24 à 29, **caractérisé en ce que** la couche en matière plastique (5) est, à l'étape a), mise à disposition sous forme d'un film en matière plastique sans fin et est, à l'étape g), découpée de manière à obtenir des fils de sécurité de largeur prédéterminée.

31. Procédé selon au moins une des revendications de 24 à 29, **caractérisé en ce que** la couche en matière plastique (5) est, à l'étape a), agencée sur un matériau support spécialement conditionné, afin de former un matériau de transfert (13) qui, à l'étape g), est découpé en rubans de largeur prédéterminée.

32. Procédé selon au moins une des revendications de 24 à 31, **caractérisé en ce que**, dans la couche en matière plastique (5), avant l'étape b), une structure de diffraction (6) est gaufrée.

33. Procédé de fabrication d'un papier de sécurité destiné à la fabrication de documents de valeur, **caractérisé en ce que**, pendant la fabrication du papier de sécurité, un élément de sécurité (2) sous forme d'un fil de sécurité (10) fabriqué conformément à au moins une des revendications de 24 à 32 est encastré.

34. Procédé de fabrication d'un papier de sécurité pour documents de valeur, **caractérisé en ce que**, sur la surface du papier de sécurité fini, un élément de sécurité (2) fabriqué conformément à au moins une des revendications de 24 à 32 est appliqué.

35. Procédé selon la revendication 34, **caractérisé en ce que**, dans le papier de sécurité, pendant la fabrication du papier, une ouverture est générée, laquelle est ensuite fermée au moins d'un côté par l'élément de sécurité (2).
